# EUROPÄISCHE PATENTSCHRIFT

(11) **EP 1 091 873 B1**
(45) Veröffentlichungstag und Bekanntmachung des Hinweises auf die Patenterteilung: **30.06.2004**
(21) Anmeldenummer: 00941878.1
(22) Anmeldetag: 19.04.2000
(51) Int. Cl.: B65B 3/00

(54) **VORRICHTUNG ZUM ZENTRIEREN VON PHARMAZEUTISCHEN BEHÄLTNISSEN, INSBESONDERE DER KOPFABSCHNITTE VON AMPULLEN IM BEREICH EINER ABFÜLLEINRICHTUNG**
DEVICE FOR CENTERING PHARMACEUTICAL CONTAINERS, IN PARTICULAR, FOR HEAD SECTIONS OF AMPOULES IN A FILLING UNIT
DISPOSITIF SERVANT A CENTRER DES RECIPIENTS PHARMACEUTIQUES, EN PARTICULIER LA PARTIE TETE D'AMPOULES DANS UN MECANISME DE REMPLISSAGE

(30) Priorität: 27.04.1999 DE 19919029
(43) Veröffentlichungstag der Anmeldung: 18.04.2001
(73) Patentinhaber: ROBERT BOSCH GMBH, 70442 Stuttgart (DE)
(72) Erfinder: MAYER, Ulrich, D-74564 Crailsheim (DE)
(86) Internationale Anmeldenummer: PCT/DE2000/001224
(87) Internationale Veröffentlichungsnummer: WO 2000/064743

(56) Entgegenhaltungen:
- DE-C- 575 702
- GB-A- 722 436

## Beschreibung

### Stand der Technik

Die Erfindung betrifft eine Vorrichtung zum Zentrieren von pharmazeutischen Behältnissen, insbesondere von Kopfabschnitten von Ampullen im Bereich einer Abfülleinrichtung. Eine derartige Vorrichtung ist Bestandteil einer Ampullen-Füll- und Verschließmaschine, wie sie unter der Bezeichnung AVR-Baureihe der Anmelderin bekannt ist. Die bekannte Vorrichtung dient dazu, während einer Stillstandsphase der taktweise geförderten Ampullen diese unterhalb von Füllnadeln einer Abfülleinrichtung zu zentrieren. Sobald dies erfolgt ist, werden die Füllnadeln, bevor sie eine bestimmte Füllgutmenge in die Ampullen abgeben, abgesenkt, wobei sie in die Kopfabschnitte der Ampullen, im Folgenden lediglich Kopfabschnitte genannt, eintauchen. Die Zentrierung der Kopfabschnitte ist erforderlich, da deren Innendurchmesser nur etwas größer ist als der Außendurchmesser der Füllnadeln, und eine Berührung vermieden werden muß. Die bekannte Vorrichtung zum Zentrieren der Kopfabschnitte weist einen sogenannten Spießzentrierrechen mit Aufnahmen für die Kopfabschnitte ausbildenden Rollenpaaren auf, der von der einen Seite der Ampullen quer zu deren Förderrichtung gegen die Ampullen verfahren wird. Von der anderen Seite der Ampullen fährt eine Halteleiste mit federnd aufgehängten Druckelementen gegen die Kopfabschnitte, die diese zwischen die von den Rollenpaaren gebildeten Aufnahmen drücken. Weiterhin sind ein unterer und ein oberer, ebenfalls Rollen aufweisender Zentrierrechen vorgesehen, die die zylindrischen Abschnitte (unterhalb der Kopfabschnitte) der Ampullen zentrieren, wobei die Zentrierrechen mit dem Spießzentrierrechen gekoppelt sind. Somit weist die bekannte Vorrichtung insgesamt vier unmittelbar der Zentrierung dienende Zentrierelemente, einen Transportrechen und einen Gegenhalter, der sowohl zum Transport als auch der Zentrierung der Ampullen dient, auf.

### Vorteile der Erfindung

Die erfindungsgemäße Vorrichtung zum Zentrieren von pharmazeutischen Behältnissen, insbesondere von Kopfabschnitten von Ampullen im Bereich einer Abfülleinrichtung mit den Merkmalen des Anspruchs 1 hat demgegenüber den Vorteil, daß sie bei vereinfachtem Aufbau eine sichere Zentrierung der Kopfabschnitte der Ampullen unterhalb der Füllnadeln der Abfülleinrichtung sicherstellt.

Weitere vorteilhafte Weiterbildungen der erfindungsgemäßen Vorrichtung sind in den Unteransprüchen angegeben.

### Zeichnung

Ein Ausführungsbeispiel der Erfindung ist in der Zeichnung dargestellt und wird nachfolgend näher erläutert.

Es zeigen:
- Figur 1: eine Seitenansicht einer erfindungsgemäßen Vorrichtung und
- Figur 2: eine vereinfachte Draufsicht auf die Vorrichtung nach Figur 1

### Beschreibung des Ausführungsbeispiels

Die in den Figuren dargestellte Vorrichtung 10 ist Bestandteil einer Ampullen-Füll- und Verschließmaschine und dient zum gruppenweisen Zentrieren von Kopfabschnitten 1 unterhalb einer für jede Ampulle 2 eine Füllnadel 11 aufweisenden Fülleinrichtung. Das Zentrieren der Kopfabschnitte 1 in Bezug auf die auf- und abbeweglichen Füllnadeln 11 ist erforderlich, da die Füllnadeln 11 zum Abgeben einer bestimmten Füllgutmenge in die Ampullen 2 bzw. die Kopfabschnitte 1 eintauchen und es verhindert werden muss, daß die im Durchmesser nur geringfügig kleineren Füllnadeln 11 in Kontakt mit den Kopfabschnitten 1 geraten.

Die Ampullen 2 werden mittels einer an sich bekannten Fördereinrichtung 13 in die Vorrichtung 10 taktweise gefördert und nach dem Befüllen weitertransportiert. Die Fördereinrichtung 13 weist eine Bodenschiene 14 auf, auf der die Ampullen 2 entlanggleiten. In Höhe der zylindrisch ausgebildeten unteren Hälfte 3 der Ampullen 2 ist ein leistenförmiger Gegenhalter 16 angeordnet, der einen am Umfang der unteren Hälfte 3 anliegenden, sich parallel zur Längsachse 4 der Ampulle 2 erstreckenden ersten Abschnitt 17, und einen abgeschrägten, bis zur Bodenschiene 14 herabragenden zweiten Abschnitt 18 aufweist, der von der unteren Hälfte 3 der Ampullen 2 beabstandet ist. In Höhe des ersten Abschnitts 17 des Gegenhalters 16 ist auf der dem Gegenhalter 16 gegenüberliegenden Seite der Ampullen 2 ein Transportrechen 20 mit jeweils einer Aufnahme 21 für jede Ampulle 2 angeordnet. Der Transportrechen 20 führt eine senkrecht zur Längsachse 4 der Ampulle 2 ausgebildete Rechteckbewegung 22 aus, wobei die Förderrichtung der Ampullen 2 in der Figur 2 mit 23 bezeichnet ist.

Während der Rückholbewegung des Transportrechens 20, während der sich die Aufnahmen 21 außer Eingriff mit den Ampullen 2 befinden, werden die Ampullen 2 befüllt, wobei diese unterhalb der Füllnadeln 11 zentriert werden müssen. Dazu ist knapp oberhalb der Bodenschiene 14 auf der dem Gegenhalter 16 gegenüberliegenden Seite der Ampullen 2 ein erstes Zentrierelement 25 angeordnet. Das erste Zentrierelement 25 weist einen leistenförmigen, quer zur Förderrichtung 23 bewegbaren Grundträger 26 auf, auf dem für jede Ampulle 2 ein eine erste Aufnahme 27 aufweisender, prismenförmiger Zentrierstein 28 befestigt ist. Wesentlich ist, daß der Zentrierstein 28 ein Langloch 29 aufweist, das eine längliche Erhebung 31 umfaßt. Die Länge des Langlochs 29 ist größer als die Länge der Erhebung 31 und in einer Bohrung 32 der Erhebung 31 ist eine Druckfeder 33 eingesetzt, die den Zentrierstein 28 in Richtung der Ampulle 2 drückt.

Im Bereich der Kopfabschnitte 1 der Ampullen 2 ist auf derselben Seite wie das erste Zentrierelement 25 ein zweites Zentrierelement 35 in Form einer Zentrierleiste 36 angeordnet. Auch das zweite Zentrierelement 35 ist quer zur Förderrichtung 23 der Ampullen 2 verfahrbar, wobei die beiden Zentrierelemente 25, 35 bevorzugt miteinander gekoppelt und von einem nicht dargestellten, gemeinsamen Mechanismus bewegt werden. Auf der den Ampullen 2 zugewandten Seite hat die Zentrierleiste 36 für jeden Kopfabschnitt 1 eine zweite Aufnahme 37, wobei die zweiten Aufnahmen 37 fluchtend oberhalb der ersten Aufnahmen 27 angeordnet sind. Bevorzugt ist im von der Ampulle 2 beabstandeten Zustand der Abstand des Grundes 38 der ersten Aufnahme 27 zur unteren Hälfte 3 der Ampulle 2 etwas geringer, z.B. 0,1mm, als der Abstand des Grundes 39 der zweiten Aufnahme 37 zum Kopfabschnitt 1. Die Zentrierleiste 36 weist eine der Anzahl der bei jedem Fördertakt des Transportrechnes 20 geförderten Ampullen 2 entsprechende Zahl an zweiten Aufnahmen 37 auf. Diese Zahl entspricht auch der Zahl der Zentriersteine 28 am ersten Zentrierelement 25.

Die oben beschriebene Vorrichtung 10 arbeitet wie folgt: Das Zentrieren der Ampullen 2 unterhalb der Füllnadeln 11 und Befüllen findet während der Rückhubbewegung des Transportrechens 20 statt, während sich dessen Aufnahmen 21 außer Eingriff mit den Ampullen 2 befinden. Dazu werden, bevor der Transportrechen 20 von den Ampullen 2 quer zur Förderrichtung 23 zurückverfahren wird, die beiden zuvor von den Ampullen 2 beabstandeten Zentrierelemente 25, 35 gemeinsam gegen die Ampullen 2 verfahren. Aufgrund des geringeren Abstandes des Grundes 38 zur Ampulle 2 gelangen die Zentriersteine 28 des ersten Zentrierelements 25 zuerst in Kontakt mit den Ampullen 2 und bewirken eine Kippbewegung der Ampullen 2 um den Abschnitt 17 des Gegenhalters 16. Dadurch werden die Kopfabschnitte 1 in die zweiten Aufnahmen 37 der Zentrierleiste 36 gedrückt und es ist sichergestellt, daß die Kopfabschnitte 1 stets an den zweiten Aufnahmen 37 zwischenraumfrei anliegen. Beschädigungen der Ampullen 2 aufgrund von Biegespannungen werden durch das Nachgeben der Zentriersteine 28 quer zur Förderrichtung 23 infolge der Druckfedern 33 sicher vermieden. Durch das Anliegen der Kopfabschnitte 1 an den zweiten Aufnahmen 37 wird erreicht, daß beim anschließenden Absenken und Eintauchen der Füllnadeln 11 diese nicht in Kontakt mit den Kopfabschnitten 1 geraten. Nachdem die Ampullen 2 befüllt und die Füllnadeln 11 wieder aus den Kopfabschnitten 1 herausgehoben worden sind, werden die beiden Zentrierelemente 25, 35 von den Ampullen 2 beabstandet, sobald sich die Aufnahmen 21 des Transportrechens 20 wieder in Eingriff mit den Ampullen 2 befinden.

## Patentansprüche

1. Vorrichtung (10) zum Zentrieren von pharmazeutischen Behältnissen, insbesondere von Kopfabschnitten (1) von Ampullen (2) im Bereich einer Abfülleinrichtung, mit einem ersten, quer zur Förderrichtung (23) der Ampullen (2) verfahrbaren Zentrierelement (25), das für jede Ampulle (2) eine federbelastete erste Aufnahme (27) aufweist, die im Bodenbereich (3) der Ampulle (2) gegen den Umfang der Ampulle (2) drückt, einem zweiten, ebenfalls quer zur Förderrichtung (23) verfahrbaren Zentrierelement (35) mit jeweils einer zweiten Aufnahme (37) für jede Ampulle (2), das in Höhe der Kopfabschnitte (1) der Ampullen (2) angeordnet ist und mit einem leistenförmigen, ortsfesten Gegenhalter (16), der auf der den beiden Zentrierelementen (25, 35) gegenüberliegenden Seite der Ampullen (2) angeordnet ist, wobei sich ein die Ampullen (2) berührender Abschnitt (17) des Gegenhalters (16) in einer Höhe zwischen den beiden Zentrierelementen (25, 35) befindet, so daß von dem ersten Zentrierelement (25) auf die Ampullen (2) eine Querkraft ausgeübt ist, die die Ampullen (2) um den Abschnitt (17) des Gegenhalters (16) kippt und dabei deren Kopfbereiche (1) in den zweiten Aufnahmen (37) des zweiten Zentrierelements (35) zwischenraumfrei zentriert.

2. Vorrichtung nach Anspruch 1, **dadurch gekennzeichnet, daß** der Abstand des Grundes (38) der ersten Aufnahme (27) zur Ampulle (2) im von der Ampulle (2) beabstandeten Zustand geringer ist als der Abstand des Grundes (39) der zweiten Aufnahme (37) zur Ampulle (2).

3. Vorrichtung nach Anspruch 1 oder 2, **dadurch gekennzeichnet, daß** sich der Abschnitt (17) des Gegenhalters (16) in Höhe eines zylindrischen Bereichs der Ampullen (2) befindet und daß der Gegenhalter (16) einen abgeschrägten, unteren Abschnitt (18) aufweist, der bis in Höhe des ersten Zentrierelements (25) reicht.

4. Vorrichtung nach einem der Ansprüche 1 bis 3, **dadurch gekennzeichnet, daß** die zweiten Aufnahmen (37) an einer Zentrierleiste (36) ausgebildet sind.

5. Vorrichtung nach einem der Ansprüche 1 bis 4, **dadurch gekennzeichnet, daß** die erste Aufnahme (27) an jeweils einem prismenförmigen Körper (28) ausgebildet ist, daß der Körper (28) ein quer zur Förderrichtung (23) angeordnetes Langloch (29) aufweist, daß der Körper (28) quer zur Förderrichtung (23) in einer dem Langloch (29) angepassten Erhebung (31) geführt ist, daß in der Erhebung (31) eine auf den Körper (28) wirkende Druckfeder (33) angeordnet ist und daß alle Körper (28) auf einem gemeinsamen, leistenförmigen Träger (26) angeordnet sind.

6. Vorrichtung nach Anspruch 5, **dadurch gekennzeichnet, daß** der Träger (26) und die Zentrierleiste (36) zur Erzeugung ihrer Querbewegungen miteinander gekoppelt sind.

7. Vorrichtung nach einem der Ansprüche 1 bis 6, **dadurch gekennzeichnet, daß** in Höhe des Abschnitts (17) des Gegenhalters (16) auf dessen den Ampullen (2) gegenüberliegender Seite ein eine rechteckförmige Bewegung (22) ausführender, die Ampullen (2) taktweise fördernder Transportrechen (20) mit Aufnahmen (21) für die Ampullen (2) angeordnet ist, der bei von den Ampullen (2) zurückgeschwenkten Zentrierelementen (25, 35) die Ampullen (2) gegen den Abschnitt (17) des Gegenhalters (16) drückt und dabei fördert und daß die beiden Zentrierelemente (25, 35) eine der Zahl der bei jedem Förderschritt des Transportrechens (20) geförderten Ampullen (2) entsprechende Anzahl von Aufnahmen (27, 37) aufweist.

## Claims

1. Device (10) for centring pharmaceutical containers, in particular for centring the head sections (1) of ampoules (2) in the area of a filling unit, with a first centring element (25) which can be driven transverse to the delivery direction (23) of the ampoules (2) and which, for each ampoule (2), has a spring-loaded first receiver (27) which, at the bottom area (3) of the ampoule (2), presses against the circumference of the ampoule (2), with a second centring element (35) which can likewise be driven transverse to the delivery direction (23) and which has in each case a second receiver (37) for each ampoule (2) and is arranged at the height of the head sections (1) of the ampoules (2), and with a strip-like, positionally fixed counter-support (16) arranged on that side of the ampoules (2) remote from the two centring elements (25, 35), and in which a section (17) of the counter-support (16) touching the ampoules (2) is located at a height between the two centring elements (25, 35), so that the first centring element (25) exerts a transverse force on the ampoules (2) which tilts the ampoules (2) about the section (17) of the counter-support (16) and in so doing centres their head areas (1) in the second receivers (37) of the second centring element (35) without play.

2. Device according to Claim 1, **characterized in that** the distance of the bottom (38) of the first receiver (27) from the ampoule (2), in the state when it is spaced apart from the ampoule (2), is smaller than the distance of the bottom (39) of the second receiver (37) from the ampoule (2).

3. Device according to Claim 1 or 2, **characterized in that** the section (17) of the counter-support (16) is located level with a cylindrical area of the ampoules (2), and **in that** the counter-support (16) has a beveled lower portion (18) which reaches as far as the level of the first centring element (25).

4. Device according to one of Claims 1 to 3, **characterized in that** the second receivers (37) are formed on a centring strip (36).

5. Device according to one of Claims 1 to 4, **characterized in that** the first receiver (27) is designed on in each case a prism-shaped body (28), **in that** the body (28) has an oblong hole (29) arranged transverse to the delivery direction (23), **in that** the body (28) is guided transverse to the delivery direction (23) in an elevation (31) adapted to the oblong hole (29), **in that** a compression spring (33) acting on the body (28) is arranged in the elevation (31), and **in that** all the bodies (28) are arranged on a common, strip-like carrier (26).

6. Device according to Claim 5, **characterized in that** the carrier (26) and the centring strip (36) are coupled to one another to generate their transverse movements.

7. Device according to one of Claims 1 to 6, **characterized in that**, at the height of the section (17) of the counter-support (16), on the side lying opposite the ampoules (2), there is a transport rake (20) with receivers (21) for the ampoules (2), which transport rake (20) executes a rectangular movement (22), delivers the ampoules (2) cyclically and, when the centring elements (25, 35) have been swivelled back by the ampoules (2), presses the ampoules (2) against the section (17) of the counter-support (16), and **in that** the two centring elements (25, 35) have a number of receivers (27, 37) corresponding to the number of the ampoules (2) delivered on each advance of the transport rake (20).

## Revendications

1. Dispositif (10) servant à centrer des récipients pharmaceutiques, en particulier la partie de tête (1) d'ampoules (2), dans un mécanisme de remplissage, comportant un premier organe de centrage (25) pouvant être déplacé transversalement par rapport à la direction de transfert (23) des ampoules (2) qui présente pour chaque ampoule (2) une première réception (27) chargée par ressort qui pousse la périphérie de l'ampoule (2) dans la zone de fond (3) de l'ampoule (2), un deuxième organe de centrage (35) pouvant également être déplacé transversalement par rapport à la direction de transfert (23) présentant chaque fois une deuxième réception (37) pour chaque ampoule (2), disposée à hauteur de la partie de tête (1) des ampoules (2) et avec un contre-appui (16) immobilisé, en forme de baguette, disposé aux deux côtés des ampoules (2) situés en face des organes de centrage (25, 35), une partie (17) du contre-appui (16) en contact avec les ampoules (2) se trouvant à une hauteur entre les deux organes de centrage (25, 35) si bien qu'une force transversale est exercée sur les ampoules (2) par le premier organe de centrage (25) qui bascule les ampoules (2) autour de la partie (17) du contre-appui (16) et centre alors leur partie de tête (1) dans la deuxième réception (37) du deuxième organe de centrage (35) sans espace intermédiaire.

2. Dispositif selon la revendication 1,
**caractérisé en ce que**
la distance du fond (38) de la première réception (27) par rapport à l'ampoule (2) est plus petite, à l'état écarté de l'ampoule (2), que la distance du fond (39) de la deuxième réception (37) par rapport à l'ampoule (2).

3. Dispositif selon la revendication 1 ou 2,
**caractérisé en ce que**
la partie (17) du contre-appui (16) se trouve à hauteur d'une zone cylindrique des ampoules (2) et le contre-appui (16) présente une partie inférieure (18) biseautée qui atteint la hauteur du premier organe de centrage (25).

4. Dispositif selon l'une quelconque des revendications 1 à 3,
**caractérisé en ce que**
la deuxième réception (37) est formée sur une baguette de centrage (36).

5. Dispositif selon l'une quelconque des revendications 1 à 4,
**caractérisé en ce que**
la première réception (27) est chaque fois formée sur un corps en forme de prisme (28), le corps (28) présente un trou oblong (29) disposé transversalement par rapport à la direction de transfert (23), le corps (28) est guidé transversalement par rapport à la direction de transfert (23) dans un surélèvement (31) adapté au trou oblong (29), un ressort de pression (33) agissant sur le corps (28) est disposé dans le surélèvement (31) et tous les corps (28) sont disposés sur un support (26) en forme de baguette.

6. Dispositif selon la revendication 5,
**caractérisé en ce que**
le support (26) et la baguette de centrage (36) sont couplés ensemble pour créer leurs mouvements transversaux.

7. Dispositif selon l'une quelconque des revendications 1 à 6,
**caractérisé en ce que**
à hauteur de la partie (17) du contre-appui (16), est disposé, sur son côté face aux ampoules (2), un râteau de transport (20) comportant des réceptions (21) pour les ampoules (2), exécutant un mouvement (22) de forme rectangulaire et transportant en cadence les ampoules, qui pousse les ampoules (2) contre la partie (17) du contre-appui (16) et les transporte de ce fait, alors que les organes de centrage (25, 35) sont tournés en arrière par les ampoules (2) et que les deux organes de centrage (25, 35) présentent une quantité de réceptions (27, 37) correspondant au nombre d'ampoules (3) transportées à chaque pas de transport du râteau de transport (20).
